# EUROPÄISCHE PATENTSCHRIFT

(11) **EP 4 076 335 B1**
(45) Veröffentlichungstag und Bekanntmachung des Hinweises auf die Patenterteilung: **28.01.2026**
(21) Anmeldenummer: 20820313.3
(22) Anmeldetag: 16.12.2020
(51) Int. Cl.: A61J 1/10, A61J 1/14

(54) **MEDIZINISCHES PRODUKT MIT KENNZEICHNUNG UND VERFAHREN ZUM AUFBRINGEN EINER KENNZEICHNUNG AUF EIN MEDIZINISCHES PRODUKT**
MEDICAL PRODUCT HAVING AN IDENTIFIER AND METHOD FOR APPLYING AN IDENTIFIER ONTO A MEDICAL PRODUCT
PRODUIT MÉDICAL AYANT UN IDENTIFIANT ET PROCÉDÉ D'APPLICATION D'UN IDENTIFIANT SUR UN PRODUIT MÉDICAL

(30) Priorität: 16.12.2019 DE 102019134562
(43) Veröffentlichungstag der Anmeldung: 26.10.2022
(73) Patentinhaber: Fresenius Medical Care Deutschland GmbH, 61352 Bad Homburg (DE)
(72) Erfinder: HOERMANN, Jörn, 66386 St. Ingbert (DE); MEISINGER, Sebastian, 66646 Marpingen (DE)
(74) Vertreter: Lorenz Seidler Gossel Part. mbB
(86) Internationale Anmeldenummer: PCT/EP2020/086541
(87) Internationale Veröffentlichungsnummer: WO 2021/122829

(56) Entgegenhaltungen:
- EP-A1- 2 806 004
- CN-A- 106 274 118
- JP-A- 2004 231 915

## Beschreibung

Die vorliegende Erfindung betrifft ein medizinisches Produkt aufweisend einen transparenten Bereich sowie eine Kennzeichnung.

Die EU hat mit der Richtlinie 2011/62/EU Maßnahmen gefordert, um gefälschte Arzneimittel zu identifizieren und das Eindringen von gefälschten Arzneimitteln in die Lieferketten zu verhindern. Ähnliche Anforderungen ergeben sich für Medizinprodukte gemäß der Medical Device Regulation Verordnung (EU) 2017/745. Hier wird ein Unique Device Identifier (UDI) als Kennzeichnung gefordert. Dabei ist die Bedruckung einer Folie, wie z.B. eines Beutels technisch sowie in Hinblick auf mögliche eluierbare Bestandteile ("Leachables") sehr anspruchsvoll. Die Druckschriften EP2806004A1 und JP2004231915A befassen sich mit der Thematik des Bedruckens von Folien. CN106274118A offenbart eine Heißprägefolie mit welcher eine Kennzeichnung auf einem medizinischen Beutel aufgebracht werden kann.

Der vorliegenden Erfindung liegt daher die Aufgabe zugrunde, ein medizinisches Produkt sowie ein Verfahren zu schaffen, bei dem eine Kennzeichnung gut haftet, einem Sterilisationsprozess standhält und beständig gegen Desinfektionsmittel ist.

Abgesehen davon müssen die strengen Anforderungen für Arzneimittel hinsichtlich Extractables/Leachables über die Lebensdauer eingehalten werden etc.

Diese Aufgabe wird durch ein medizinisches Produkt nach Anspruch 1 und durch ein Verfahren nach Anspruch 8 gelöst.

Danach ist vorgesehen, dass es sich bei dem medizinischen Produkt um einen Beutel handelt, der frische oder verbrauchte Dialyselösung oder ein Dialysekonzentrat oder ein Medikament in fester oder flüssiger Form enthält, und sich auf dem transparenten Bereich eine Heißprägefolie befindet und dass sich auf der Heißprägefolie eine Thermotransferfolie befindet, die ihrerseits eine Kennzeichnung aufweist, wobei die Kennzeichnung eine andere Farbe aufweist als die Heißprägefolie und die Kennzeichnung eine Serialisierungsinformation umfasst..

In bevorzugter Ausgestaltung ist der transparente Bereich seinerseits eine Folie, z.B. eine Beutelfolie. Auf diesen wird die Heißprägefolie aufgebracht und auf diese schließlich die Thermotransferfolie.

Letztere besteht aus der Kennzeichnung oder weist diese zumindest auf.

Erfindungsgemäß handelt es sich bei dem medizinischen Produkt um einen Beutel, wie er z.B. im Rahmen einer Dialysebehandlung zum Einsatz kommt. Erfindungsgemäß ist ein Beutel enthaltend Dialysekonzentrat oder -lösung oder eines Medikaments oder ein Beutel zur Aufnahme verbrauchter Dialyselösung.

Bei der Kennzeichnung kann es sich beispielsweise um einen Code handeln, wie z.B. um einen Barcode oder um einen Matrixcode.

Alternativ oder zusätzlich kann es bei der Kennzeichnung um eine Klartextinformation handeln, wie z.B. um eine Artikelbezeichnung.

Bei der Kennzeichnung mit Hilfe eines Codes oder Klartextes handelt es sich um eine Serialisierungsinformation, . z.B. codifiziert oder im Klartext. Das Druckverfahren muss daher in der Lage sein variable Daten zu drucken.

Um einen hinreichenden Kontrast zu gewährleisten, weist die Heißprägefolie vorzugsweise eine hellere Farbe auf als die Thermotransferfolie.

Denkbar ist es, dass die Heißprägefolie abschnittsweise oder insgesamt weiß ist und dass die Thermotransferfolie abschnittsweise oder insgesamt schwarz ist.

Um eine hinreichende Lebensdauer der Kennzeichnung zu gewährleisten, kann die Thermotransferfolie ausgebildet sein, einem Sterilisationsprozess des medizinischen Produkts standzuhalten. Damit ist vorzugsweise gemeint, dass die Kennzeichnung einer Temperaturbehandlung bei einer Temperatur von 124°C oder mehr standhält.

Weitere bevorzugte Eigenschaften der Kennzeichnung sind deren gute Haftung auf dem transparenten Bereich, wie z.B. auf dem Beutel, Schlauch etc. und/oder die Beständigkeit gegen Desinfektionsmittel und/oder dass diese keine Extractables/Leachables über die Lebensdauer aufweisen.

Erfindungsgemäß handelt es sich bei dem medizinischen Produkt um einen Beutel, der frische oder verbrauchte Dialyselösung oder ein Dialysekonzentrat oder ein Medikament in fester oder flüssiger Form enthält.

Die vorliegende Erfindung betrifft des Weiteren ein Verfahren zur Herstellung eines medizinischen Produkts nach einem der Ansprüche 1 bis 7, wobei auf den transparenten Bereich zunächst in einem Heißprägeverfahren die Heißprägefolie aufgebracht wird und wobei auf die Heißprägefolie in einem weiteren Schritt die Thermotransferfolie aufgebracht wird.

An dieser Stelle wird darauf hingewiesen, dass die Begriffe "ein" und "eine" nicht zwingend auf genau eines der Elemente verweisen, wenngleich dies eine mögliche Ausführung darstellt, sondern auch eine Mehrzahl der Elemente bezeichnen können.

Ebenso schließt die Verwendung des Plurals auch das Vorhandensein des fraglichen Elementes in der Einzahl ein und umgekehrt umfasst der Singular auch mehrere der fraglichen Elemente.

Weitere Einzelheiten und Vorteile werden anhand eines in der Zeichnung dargestellten Ausführungsbeispiels näher erläutert.

Die einzige Figur zeigt eine auf einem Beutel befindliche Heißprägefolie mit darauf angeordneter Kennzeichnung bestehend aus einer Thermotransferfolie.

Der Beutel bzw. die transparente Folie ist in der Figur mit dem Bezugszeichen 10 gekennzeichnet.

Auf diesem Beutelmaterial befindet sich die Heißprägefolie 20, die weiß ausgeführt ist

Die eigentliche Kennzeichnung wird durch eine Thermotransferfolie 30 gebildet, die sich auf der Heißprägefolie befindet.

Die Thermotransferfolie umfasst oder besteht aus der Kennzeichnung, die in dem Ausführungsbeispiel sowohl als Code 40 als auch als Klartextkennzeichnung 50 wiedergegeben ist.

Die Serialisierungs-Kennzeichnung (DataMatrix Code + Klartextinformation) muss gut lesbar sein, es wird deshalb eine Mindest-Güte gefordert (Grading nach ISO 15415), darüber hinaus müssen variable Daten gedruckt werden können (z.B. randomisierte Seriennummer als Inhalt des Codes).

Um eine gute Lesbarkeit zu erzeugen benötigt man einen hohen Kontrast, aus diesem Grund wird vorzugsweise ein schwarzer Code auf einen weißen Untergrund gedruckt.

Weil die Beutelfolie transparent ist, wird hierzu mit dem Heißprägeverfahren zunächst ein weißer Untergrund auf den Beutel aufgebracht. Danach wird mit dem Thermotransferverfahren in schwarz der Code sowie die Klarschriftinformationen aufgedruckt. Dieses Verfahren ermöglicht es variable Daten aufzudrucken.

Bei dem Beutel handelt sich vorzugsweise um einen Beutel enthaltend eine Dialyselösung, oder ein Konzentrat für eine Dialyselösung, einen Beutel zur Aufnahme einer gebrauchten Dialyselösung etc.

## Patentansprüche

1. Medizinisches Produkt aufweisend einen transparenten Bereich sowie eine Kennzeichnung, wobei es sich bei dem medizinischen Produkt um einen Beutel (10) handelt, der frische oder verbrauchte Dialyselösung oder ein Dialysekonzentrat oder ein Medikament in fester oder flüssiger Form enthält, **dadurch gekennzeichnet, dass** sich auf dem transparenten Bereich eine Heißprägefolie (20) befindet und dass sich auf der Heißprägefolie (20) eine Thermotransferfolie (30) befindet, die ihrerseits eine Kennzeichnung (40, 50) aufweist, wobei die Kennzeichnung eine andere Farbe aufweist als die Heißprägefolie (20) und die Kennzeichnung (40, 50) eine Serialisierungsinformation (40) umfasst.

2. Medizinisches Produkt nach Anspruch 1, **dadurch gekennzeichnet, dass** der transparente Bereich eine Folie ist.

3. Medizinisches Produkt nach einem der vorhergehenden Ansprüche, **dadurch gekennzeichnet, dass** es sich bei der Kennzeichnung um einen Code handelt oder dass die Kennzeichnung einen Code umfasst.

4. Medizinisches Produkt nach einem der vorhergehenden Ansprüche, **dadurch gekennzeichnet, dass** es sich bei der Kennzeichnung um eine Klartextinformation handelt oder dass die Kennzeichnung eine Klartextinformation umfasst.

5. Medizinisches Produkt nach einem der vorhergehenden Ansprüche, **dadurch gekennzeichnet, dass** die Heißprägefolie eine hellere Farbe aufweist als die Thermotransferfolie und/oder als die Kennzeichnung.

6. Medizinisches Produkt nach einem der vorhergehenden Ansprüche, **dadurch gekennzeichnet, dass** die Heißprägefolie abschnittsweise oder insgesamt weiß ist und dass die Thermotransferfolie bzw. die Kennzeichnung abschnittsweise oder insgesamt schwarz ist.

7. Medizinisches Produkt nach einem der vorhergehenden Ansprüche, **dadurch gekennzeichnet**, **dadurch gekennzeichnet, dass** die Thermotransferfolie ausgebildet ist, einem Sterilisationsprozess des medizinischen Produkts standzuhalten.

8. Verfahren zur Herstellung eines medizinischen Produkts nach einem der Ansprüche 1 bis 7, **dadurch gekennzeichnet, dass** auf den transparenten Bereich des medizinischen Produkts zunächst in einem Heißprägeverfahren die Heißprägefolie aufgebracht wird und dass auf die Heißprägefolie in einem weiteren Schritt die Thermotransferfolie, aufweisend oder bestehend aus der Kennzeichnung aufgebracht wird.

## Claims

1. Medical device having a transparent region and a label, the medical device consisting of a bag (10) that contains a fresh or used dialysis solution or a dialysis concentrate or a medicament in solid or liquid form, **characterized in that** a hot stamping film (20) is located on the transparent region (20) and **in that** a thermal transfer film (30) which itself has a label (40, 50) is located on the hot stamping film (20), the label having a color different from that of the hot stamping film (20), and the label (40, 50) comprising serialization information (40).

2. Medical device according to claim 1, **characterized in that** the transparent region is a film.

3. Medical device according to any one of the preceding claims, **characterized in that** the label consists of a code or **in that** the label comprises a code.

4. Medical device according to any one of the preceding claims, **characterized in that** the label consists of a piece of clear-text information or **in that** the label comprises a piece of clear-text information.

5. Medical device according to any one of the preceding claims, **characterized in that** the hot stamping film has a lighter color than the thermal transfer film and/or than the label.

6. Medical device according to any one of the preceding claims, **characterized in that** the hot stamping film is white sectionally or overall and **in that** the thermal transfer film or the label is black sectionally or overall.

7. Medical device according to any one of the preceding claims, **characterized in that** the thermal transfer film is configured to withstand a sterilization process of the medical device.

8. Method of manufacturing a medical device according to any one of claims 1 to 7, **characterized in that** the hot stamping film is first applied to the transparent region of the medical device in a hot stamping process and **in that** the thermal transfer film, presenting the label or consisting of the label, is applied to the hot stamping film in a further step.

## Revendications

1. Produit médical présentant une zone transparente ainsi qu'un marquage, le produit médical consistant en une poche (10) qui contient une solution de dialyse fraîche ou usagée ou un concentré de dialyse ou un médicament sous forme solide ou liquide, **caractérisé en ce qu'**une feuille d'estampage à chaud (20) se trouve sur la zone transparente (20) et **en ce que** sur la feuille d'estampage à chaud (20) se trouve une feuille de transfert thermique (30) qui présente elle-même un marquage (40, 50), le marquage présentant une couleur différente de celle de la feuille d'estampage à chaud (20) et le marquage (40, 50) comprenant une information de sérialisation (40).

2. Produit médical selon la revendication 1, **caractérisé en ce que** la zone transparente est une feuille.

3. Produit médical selon l'une quelconque des revendications précédentes, **caractérisé en ce que** le marquage consiste en un code ou **en ce que** le marquage comprend un code.

4. Produit médical selon l'une quelconque des revendications précédentes, **caractérisé en ce que** le marquage consiste en une information en texte clair ou **en ce que** le marquage comprend une information en texte clair.

5. Produit médical selon l'une quelconque des revendications précédentes, **caractérisé en ce que** la feuille d'estampage à chaud présente une couleur plus claire que la feuille de transfert thermique et/ou que le marquage.

6. Produit médical selon l'une quelconque des revendications précédentes, **caractérisé en ce que** la feuille d'estampage à chaud est blanche par sections ou dans son ensemble et **en ce que** la feuille de transfert thermique ou le marquage est noir par sections ou dans son ensemble.

7. Produit médical selon l'une quelconque des revendications précédentes, **caractérisé en ce que** la feuille de transfert thermique est réalisée pour résister à un processus de stérilisation du produit médical.

8. Procédé de fabrication d'un produit médical selon l'une quelconque des revendications 1 à 7, **caractérisé en ce que** la feuille d'estampage à chaud est d'abord appliquée sur la zone transparente du produit médical dans un procédé d'estampage à chaud et **en ce que** la feuille de transfert thermique, présentant le marquage ou constituée de celui-ci, est appliquée sur la feuille d'estampage à chaud dans une étape supplémentaire.
